# EUROPÄISCHE PATENTSCHRIFT

(11) **EP 2 122 153 B1**
(45) Veröffentlichungstag und Bekanntmachung des Hinweises auf die Patenterteilung: **25.04.2012**
(21) Anmeldenummer: 08701605.1
(22) Anmeldetag: 21.01.2008
(51) Int. Cl.: F02M 37/10, F02M 37/22

(54) **FÖRDEREINHEIT**
PUMP UNIT
UNITÉ D'ALIMENTATION

(30) Priorität: 14.02.2007 DE 102007007912
(43) Veröffentlichungstag der Anmeldung: 25.11.2009
(73) Patentinhaber: Continental Automotive GmbH, 30165 Hannover (DE)
(72) Erfinder: FROEHLICH, Walter, 60439 Frankfurt am Main (DE); RAUCHHAUS, Günter, 65479 Raunheim (DE); SIPPEL, Thomas, 36037 Fulda (DE)
(86) Internationale Anmeldenummer: PCT/EP2008/050641
(87) Internationale Veröffentlichungsnummer: WO 2008/098818

(56) Entgegenhaltungen:
- EP-A- 0 754 852
- EP-A- 0 965 747
- DE-C1- 19 843 022
- JP-A- 9 268 957
- US-A1- 2003 121 865
- US-A1- 2006 151 378

## Beschreibung

Gegenstand der Erfindung ist eine Fördereinheit zum Fördern von Kraftstoff aus einem Kraftstoffbehälter zu einer Brennkraftmaschine eines Kraftfahrzeugs mit einer Kraftstoffpumpe, welche in einem Schwalltopf angeordnet ist und ein aus Metall bestehendes Gehäuse aufweist und mit einem Kraftstofffilter, welcher stromabwärts der Kraftstoffpumpe angeordnet ist (EP-A-0 754 852).

Derartige Fördereinheiten sind seit langem bekannt und somit Stand der Technik. Dazu ist es bekannt, den Kraftstofffilter Schwalltopf anzuordnen. Aufgrund vorgegebener Sicherheitsbestimmungen müssen Bauteile, welche mit strömenden Flüssigkeiten in Kontakt kommen, gegen elektrostatische Aufladungen abgesichert sein. Dadurch steigt der Aufwand für die Herstellung der Fördereinheit.

Der vorliegenden Erfindung liegt daher die Aufgabe zugrunde, eine Fördereinheit mit geringem Aufwand in der Herstellung vorzusehen.

Erfindungsgemäß wird die Aufgabe dadurch gelöst, dass das Gehäuse des Kraftstofffilters mit dem Gehäuse der Kraftstoffpumpe elektrisch leitend verbunden ist.

Durch die elektrisch leitende Verbindung der beiden Gehäuse können elektrostatische Aufladungen des Kraftstofffilters in besonders einfacher Weise zur Kraftstoffpumpe geleitet werden, die über ihre Stromversorgung geerdet ist. Zusätzliche Sicherheitsvorrichtungen für die Ableitung elektrostatische Aufladungen können entfallen.

Die Ableitung elektrostatischer Aufladungen lässt sich in einfacher Weise mit einem Filtergehäuse aus Metall bewerkstelligen.

Erfindungsgemäß besteht das Gehäuse des Kraftstofffilters aus einem elektrisch leitfähigen Kunststoff. Ein Kunststoffgehäuse hat gegenüber einem Metallgehäuse den Vorteil, dass es sich einfach mittels Spritzgießen herstellen lässt, wodurch sich wesentlich größere Gestaltungsmöglichkeiten ergeben. Dadurch kann ein derartiges Filtergehäuse an die verschiedensten Einsatzbedingungen angepasst werden.

Die elektrische Leitfähigkeit des Gehäuses des Kraftstofffilters wird in einfacher Weise durch Beimischungen von Kohlenstoff in Form von Ruß oder Nanotubes oder von Metallpartikeln erreicht.

Die Anordnung der Kraftstoffpumpe im Schwalltopf erfolgt in der Regel über einen Pumpenhalter. Dieser muß demzufolge so ausgebildet sein, dass eine elektrisch leitende Verbindung vom Filtergehäuse zum Pumpengehäuse ermöglicht wird. Gemäß einer vorteilhaften Ausgestaltung besteht der Pumpenhalter ebenfalls aus einem elektrisch leitfähigen Kunststoff, der an dem Filtergehäuse einteilig angeformt ist. Ein derartiges Bauteil lässt sich besonders einfach mittels Spritzgießen herstellen.

Um die Anordnung vom Kraftstoffpumpe und Kraftstofffilter im Schwalltopf variabel an verschiedene Einsatzbedingungen anpassen zu können, ist das Gehäuse des Kraftstofffilters mit dem Halter für die Kraftstoffpumpe über einen integral angeformten Steg verbunden. Die Variationsmöglichkeiten ergeben sich aufgrund der Anordnung des Stegs bezüglich des Umfangs und der Höhe des Filtergehäuses sowie der Breite des Steges, welcher den Abstand des Pumpenhalters zum Filtergehäuse bestimmt. Der Aufwand für die Herstellung eines derartigen Bauteils bleibt durch diese Ausgestaltung nahezu gleich.

In einer nicht erfindungsgemäßens anderen Ausgestaltung lässt sich die Verbindung des Filtergehäuses mit dem Gehäuse der Kraftstoffpumpe dadurch herstellen, dass das Gehäuse des Kraftstofffilters über den Einlassstutzen mit der Kraftstoffpumpe verbunden ist. Da der von der Kraftstoffpumpe geförderte Kraftstoff ohnehin dem Kraftstofffilter zugeführt werden muß, ist der Einlassstutzen so ausgestaltet, dass er mit dem Auslassstutzen der Kraftstoffpumpe verbindbar, vorzugsweise durch Aufstecken, ist. Der Auslassstutzen im Anschlussstück der Kraftstoffpumpe muß dabei ebenfalls aus einem elektrisch leitfähigen Material bestehen.

An zwei Ausführungsbeispielen wird die Erfindung näher erläutert. Dabei zeigen
- Figur 1:: eine schematische Darstellung der Fördereinheit in einem Kraftstoffbehälter,
- Figur 2:: eine Draufsicht auf das Filtergehäuse und den Pumpenhalter,
- Figur 3:: einen Schnitt durch das Filtergehäuse und den Pumpenhalter nach Figur 2.

Figur 1 zeigt einen Kraftstoffbehälter 1 eines nicht weiter dargestellten Kraftfahrzeugs mit einer Fördereinheit 2, welche durch eine Öffnung 3 im Kraftstoffbehälter 1 eingesetzt wird. Nach erfolgter Montage wird die Öffnung 3 mit einem Flansch 4 verschlossen. Die Fördereinheit 2 besteht aus einem gegen den Boden des Kraftstoffbehälters 1 vorgespannten Schwalltopf 5. Im Schwalltopf 5 ist eine Kraftstoffpumpe 6 angeordnet, welche Kraftstoff aus dem Schwalltopf 5 ansaugt und über einen Auslassstutzen 7 fördert. Weiter ist im Schwalltopf 5 ein Kraftstofffilter 8 angeordnet, der fluidisch gesehen, stromabwärts der Kraftstoffpumpe 6 angeordnet ist, so dass der von der Kraftstoffpumpe 6 geförderte Kraftstoff über einen Einlassstutzen 9 in den Kraftstofffilter 8 gelangt. Der gefilterte Kraftstoff wird anschließend über eine Vorlaufleitung 10 durch den Flansch 4 zu einer nicht dargestellten Brennkraftmaschine des Kraftfahrzeugs. Das Gehäuse 11 des Kraftstofffilters 8 besitzt einen einteilig angespritzten Steg 12, der in einen Pumpenhalter 13 übergeht. Im Pumpenhalter 13 ist die Kraftstoffpumpe 6 im Bereich ihres metallischen Gehäuses 14 gelagert. Das Filtergehäuse 11 besteht aus Polyoxymethylen, welches durch Beimischung von Ruß elektrisch leitfähig ist. im Kraftstofffilter 8 entstehende elektrostatische Aufladungen lassen sich über das Filtergehäuse 11, den Steg 14 und den Pumpenhalter 13 zum Gehäuse 14 der Kraftstoffpumpe 6 übertragen, von wo sie über die nicht dargestellte Stromversorgung gefahrlos abgeleitet werden.

Figur 2 zeigt das Filtergehäuse 11 mit dem Auslassstutzen 10 und dem Einlaßstutzen 9. Der Kraftstofffilter ist in dieser Ansicht nicht dargestellt. An das Filtergehäuse 11 ist der Pumpenhalter 13 einteilig mittels Spritzgießens angeformt, so dass beide Bauteile eine Einheit bilden.

Der Schnitt in Figur 3 zeigt das Filtergehäuse 11, dessen unteres Ende mit einem Deckel 15 verschlossen ist. Über am Deckel 15 angeformete Rasthaken lässt sich der Kraftstofffilter 8 im Schwalltopf befestigen. Der Pumpenhalter 13 besitzt ebenfalls Rasthaken 17, über die der Pumpenhalter zusätzlich mit dem Schwalltopf verbindbar ist. An der Innenwand des Pumpenhalters 13 sind längsverlaufende Stege 18 und Haltefedern 19 zur Aufnahme und Lagerung der nicht dargestellten Kraftstoffpumpe 6 ausgebildet. Das Filtergehäuse 11 besitzt weiter einen verlängert ausgebildeten Einlassstutzen 9 mit einer Aufnahme 20, die derart gestaltet ist, dass sie auf den Auslassstutzen 7 der Kraftstoffpumpe 6 aufsteckbar ist.

## Patentansprüche

1. Fördereinheit zum Fördern von Kraftstoff aus einem Kraftstoffbehälter zu einer Brennkraftmaschine eines Kraftfahrzeugs mit einer Kraftstoffpumpe (6), welche in einem Schwalltopf (5) angeordnet ist und ein aus Metall bestehendes Gehäuse aufweist und mit einem Kraftstofffilter (8), welcher stromabwärts der Kraftstoffpumpe angeordnet ist, wobei das Gehäuse des Kraftstofffilters aus einem elektrisch leitfähigen Kunststoff besteht und mit dem Gehäuse der Kraftstoffpumpe elektrisch leitend verbunden ist, **dadurch gekennzeichnet, dass** das Gehäuse des Kraftstofffilters einen angeformten Halter (13) für die Kraftstoffpumpe besitzt, in den die Kraftstoffpumpe mit ihrem Gehäuse eingesetzt ist, wobei der Halter für die Kraftstoffpumpe über einen integral angeformten Steg (12) mit dem Gehäuse des Kraftstofffilters verbunden ist.

2. Fördereinheit nach Anspruch 1, **dadurch gekennzeichnet, dass** das Gehäuse des Kraftstofffilters Beimischungen von Kohlenstoff in Form von Ruß oder Nanotubes enthalten.

3. Fördereinheit nach Anspruch 1 oder 2, **dadurch gekennzeichnet, dass** das Gehäuse des Kraftstofffilters einen Anschlussstutzen besitzt und dass dieser Anschlussstutzen mit der Kraftstoffpumpe, vorzugsweise dem Auslassstutzen der Kraftstoffpumpe, verbunden ist.

## Claims

1. Pump unit for pumping fuel from a fuel container to an internal combustion engine of a motor vehicle, having a fuel pump (6) which is arranged in a splash pot (5) and has a housing which is composed of metal, and having a fuel filter (8) which is arranged downstream of the fuel pump, wherein the housing of the fuel filter is composed of an electrically conductive plastic and is connected to the housing of the fuel pump in an electrically conductive manner, **characterized in that** the housing of the fuel filter has an integrally formed holder (13) for the fuel pump, into which holder the fuel pump is inserted with its housing, wherein the holder for the fuel pump is connected via an integrally formed web (12) to the housing of the fuel filter.

2. Pump unit according to Claim 1, **characterized in that** the housing of the fuel filter contains admixtures of carbon in the form of carbon black or nanotubes.

3. Pump unit according to Claim 1 or 2, **characterized in that** the housing of the fuel filter has a connection piece, and **in that** said connection piece is connected to the fuel pump, preferably the outlet stub of the fuel pump.

## Revendications

1. Groupe de refoulement pour refouler du carburant d'un réservoir à carburant à un moteur à combustion interne d'un véhicule, comprenant une pompe (6) à carburant, qui est disposée dans un pot (5) à ondes positives et qui comporte une enveloppe en métal, et comprenant un filtre (8) de carburant, qui est disposé en aval de la pompe à carburant, dans lequel l'enveloppe du filtre de carburant est en une matière plastique conductrice de l'électricité et est reliée d'une manière conductrice de l'électricité à l'enveloppe de la pompe à carburant, **caractérisé en ce que** l'enveloppe du filtre de carburant a un appui (13), qui y est formé, pour la pompe à carburant, appui dans lequel la pompe à carburant est insérée par son enveloppe, l'appui pour la pompe à carburant étant relié à l'enveloppe du filtre de carburant par une réglette (12), qui y est intégrée.

2. Groupe de refoulement suivant la revendication 1, **caractérisé en ce que** l'enveloppe du filtre de carburant contient des mélanges de carbone sous forme de suie ou de nanotubes.

3. Groupe de refoulement suivant la revendication 1 ou 2, **caractérisé en ce que** l'enveloppe du filtre de carburant a une tubulure de raccordement et **en ce que** cette tubulure de raccordement communique avec la pompe à carburant, de préférence avec la tubulure de refoulement de la pompe à carburant.
